# EUROPÄISCHE PATENTSCHRIFT

(11) **EP 3 632 276 B1**
(45) Veröffentlichungstag und Bekanntmachung des Hinweises auf die Patenterteilung: **06.04.2022**
(21) Anmeldenummer: 19199805.3
(22) Anmeldetag: 26.09.2019
(51) Int. Cl.: A47K 1/14, E03C 1/264, E03F 5/04

(54) **DECKEL FÜR EINE SANITÄRWANNE**
COVER FOR A SANITARY TUB
COUVERTURE POUR UNE BAIGNOIRE SANITAIRE

(30) Priorität: 01.10.2018 DE 102018124155
(43) Veröffentlichungstag der Anmeldung: 08.04.2020
(73) Patentinhaber: Bette GmbH & Co. KG, 33129 Delbrück (DE)
(72) Erfinder:
(74) Vertreter: Dantz, Jan Henning

(56) Entgegenhaltungen:
- DE-B3-102005 011 790

## Beschreibung

Die vorliegende Erfindung betrifft einen Deckel für eine Sanitärwanne, mit einem mit Stützelementen versehenen Träger, der mit einer Haube aus einem emaillierten Stahlblech verklebt ist, wobei die Haube eine im Wesentlichen ebene Oberseite und einen umlaufenden umgebogenen Rand aufweist, und der Träger innerhalb des umgebogenen Randes an einer Unterseite der Haube angeordnet ist.

Die EP 2 479 353 A2 offenbart eine Sanitärwanne, bei der an einer Vertiefung ein Deckel angeordnet ist, der einen formstabilen Träger und ein Metallblech aufweist. Um zu vermeiden, dass ein Rand des Metallbleches beschädigt wird, kann dieser zu dem Träger hin umgebogen sein oder randseitig an einer Stufe des Trägers aufgenommen und dort verklebt werden. Das Verkleben des Metallbleches im Randbereich ermöglicht zwar eine Abdichtung zum Innenraum des Deckels hin, allerdings muss nach dem Verkleben eine überstehende Klebstoffraupe abgeschnitten werden, was vergleichsweise aufwändig ist. Gerade bei der Beschichtung des Metallbleches mit Email kann es zu toleranzbedingten Dickenunterschieden kommen, die Einfluss auf die erforderliche Klebstoffmenge besitzen. An Kanten und Innenradien kann sich Email ansammeln, was zu Problemen beim passgenauen Verkleben führen kann.

DE 10 2005 011 790 B3 offenbart einen Deckel für eine Sanitärwanne, der eine Haube aus emaillierten Stahlblech und einen Träger für die Haube umfasst.

Es ist daher Aufgabe der vorliegenden Erfindung, einen Deckel für eine Sanitärwanne zu schaffen, der leicht herstellbar ist und die oben genannten Probleme vermeidet.

Diese Aufgabe wird mit einem Deckel mit den Merkmalen des Anspruches 1 gelöst.

Bei dem erfindungsgemäßen Deckel ist der Träger an einem äußeren Rand über einen ungefüllten Spalt beabstandet von dem Rand der Haube angeordnet. Dadurch können Dickenunterschiede in der Emailschicht der Haube ohne Weiteres ausgeglichen werden, da der ungefüllte Spalt eine gewisse Beweglichkeit des Trägers innerhalb der Haube zulässt und an dem ungefüllten Spalt, in dem kein Klebemittel vorgesehen ist, muss dementsprechend keine Klebstoffraupe abgeschnitten werden. Die Verklebung des Trägers mit der Haube findet vielmehr beabstandet von dem umgebogenen Rand der Haube statt, so dass ein prozesssicheres Verkleben möglich ist, auch wenn durch die Emaillierung gewisse Dickenunterschiede an der Haube auftreten.

Erfindungsgemäß ist der ungefüllte Spalt an dem Rand des Trägers mit einer Breite zwischen 1 mm bis 6 mm, insbesondere 2 mm bis 4 mm, ausgebildet. Dadurch wird die erforderliche Beweglichkeit des Trägers relativ zu der Haube gewährleistet und Toleranzen in der Schichtdicke sind dadurch irrelevant.

In einer bevorzugten Ausgestaltung weist der Träger am Rand eine Stufe auf, also eine randseitige Aussparung, die beabstandet von einer Unterseite der Haube angeordnet ist und somit zusätzlich zu dem seitlichen Spalt zu dem umgebogenen Rand auch einen Spalt zwischen der Stufe und der Unterseite der Haube schafft. Dadurch kann überschüssiges Klebemittel bei Bedarf in die Stufe einströmen, was von außen nicht sichtbar ist und Probleme durch ein nachträgliches Abtrennen einer Klebstoffraupe vermeidet.

Der Träger weist vorzugsweise an seiner Oberseite einen umlaufenden Rahmen oder Ring auf, auf dem die Haube mit einer Unterseite aufliegt. Dann kann eine Verklebung der Haube, z.B. mit vollflächigem, punktuellen oder raupenförmigen Klebstoffauftrag, mit dem Träger innerhalb des Rahmens oder Ringes vorgenommen werden, um eine ausreichende Festigkeit der Klebeverbindung zu gewährleisten. Der umlaufende Ring oder Rahmen kann dabei benachbart zu der Stufe angeordnet sein, so dass überschüssiges Klebemittel in die Stufe einströmen kann. Der umlaufende Rahmen oder Ring kann an der Oberseite des Trägers in geringer Höhe hervorstehen, beispielsweise kann er mit einer Höhe zwischen 0,2 mm bis 2 mm, insbesondere 0,5 mm bis 1,5 mm, ausgebildet sein. Optional kann zusätzlich in einem mittleren Bereich des Trägers ein weiteres hervorstehendes Stützelement ausgebildet sein, das an einer Unterseite der Haube anliegt. Dieses Stützelement kann beispielsweise kreisförmig sein und eine etwas größere Höhe besitzen, sofern die Haube leicht gewölbt ausgebildet ist. Das Stützelement verhindert ein Durchbiegen der Haube beim Fügen und gewährleistet einen umlaufend gleichbleibenden Klebespalt.

Vorzugsweise weist der Träger eine in der Haube aufgenommene Trägerplatte auf, an der über die Haube nach unten hervorstehende Stützelemente angeformt sind. Die Stützelemente oder Verbindungselemente können zumindest teilweise hülsenförmig ausgebildet sein, so dass ein Aufstecken des Deckels auf Zapfen oder Stifte ermöglicht wird, die eine drehsichere Verbindung des Deckels an der Sanitärwanne gewährleisten.

Die Erfindung wird nachfolgend anhand zweier Ausführungsbeispiele mit Bezug auf die beigefügten Zeichnungen näher erläutert. Es zeigen:
- Figur 1: eine perspektivische Explosionsdarstellung eines erfindungsgemäßen Deckels;
- Figuren 2A bis 2D: mehrere Ansichten des Deckels in der montierten Position;
- Figur 3: eine Unteransicht der Haube des Deckels der Figur 1;
- Figuren 4A und 4B: zwei Ansichten des Trägers des Deckels der Figur 1;
- Figur 5: eine geschnittene Detailansicht des Deckels der Figur 1;
- Figuren 6A bis 6D: mehrere Ansichten eines zweiten Ausführungsbeispiels eines erfindungsgemäßen Deckels;
- Figuren 7A bis 7C: mehrere Ansichten des Trägers des Deckels der Figur 6;
- Figuren 8A und 8b: zwei Ansichten der Haube des Deckels der Figur 6;
- Figur 9: eine geschnittene Detailansicht des Deckels der Figur 6, und
- Figur 10: eine perspektivische Explosionsdarstellung des Deckels der Figur 6.

Ein Deckel 1 umfasst einen Träger 2 aus einem formstabilen Material, insbesondere einem Kunststoff oder einem Verbundmaterial, sowie eine Haube 3 aus einem emaillierten Stahlblech. Der Deckel 1 kann insbesondere an einer Vertiefung einer Sanitärwanne, wie einer Duschwanne, Badewanne oder einem Waschbecken eingesetzt werden.

Die Haube 3 umfasst eine im Wesentlichen ebene Oberseite 4, die zum besseren Abfließen von Wasser auch leicht gewölbt ausgebildet sein kann, und einen umgebogenen Rand 5, der sich nach unten erstreckt und beispielsweise in einem Winkelbereich zwischen 80° und 110° umgebogen ist. Die Haube 3 ist bis auf eine Fehlstelle 7 an einer Unterseite 6 (Figur 3) mit Email beschichtet.

Der Träger 2 weist eine Trägerplatte 10 auf, an deren Oberseite ein mittleres Stützelement 11 nach oben hervorsteht und auf dem die Unterseite der Haube 3 aufliegt. An der Trägerplatte 10 ist ferner benachbart zu einem Rand ein nach oben hervorstehender Ring 12 ausgebildet, der eine Höhe zwischen 0,2 mm und 2 mm besitzen kann und ebenfalls zum Abstützen der Haube 3 dient. Benachbart zu dem umlaufenden Ring 12 ist eine Stufe 13 ausgebildet, die als randseitige Aussparung einen Spalt zwischen einer Unterseite 6 der Haube 3 und dem Träger 2 schafft.

In den Figuren 2A bis 2D ist der Deckel 1 in der montierten Position gezeigt. An der Unterseite des Trägers 2 sind nach unten über den umgebogenen Rand 5 hervorstehende Stützelemente 14 und Verbindungselemente 15 angeformt, wobei die Stützelemente 14 stegförmig und die Verbindungselemente 15 hülsenförmig ausgebildet sind. An den Verbindungselementen 15 ist in radiale Richtung jeweils ein hervorstehender Steg 16 als Kippsicherung angeformt, die ein Kippen des Deckels 1 vermeidet, wenn dieser im Randbereich benachbart zu den Verbindungselementen 15 belastet wird. Die Verbindungselemente 15 können zur drehfesten Fixierung des Deckels 1 auf Zapfen aufgesteckt werden.

Zum Verkleben des Trägers 2 mit der Haube 3 kann Klebemittel auf die Oberseite der Trägerplatte 10 und/oder eine Unterseite 6 der Haube 3 aufgebracht werden, so dass das Klebemittel die Fehlstelle 7 an der Unterseite 6 der Haube 3 überdeckt und eine Kammer 9 zwischen der Unterseite 6 und der Trägerplatte 10 ausfüllt. An der Fehlstelle 7 können Halter beim Emaillieren befestigt werde. Vor oder nach dem Einbringen des Klebemittels wird die Haube 3 auf den Träger 10 gedrückt, so dass das Klebemittel sich in dem Zwischenraum zwischen der Unterseite 6 der Haube 3 und der Oberseite der Trägerplatte 10 innerhalb des Ringes 12 verteilen kann. Überschüssiges Klebemittel kann über den Ring 12 hinaus strömen und wird dann in der Stufe 13 aufgefangen, die als Reservoir für überschüssiges Klebemittel dient. Dadurch können Toleranzen ausgeglichen werden, die durch unterschiedliche Formgebungen oder Dickenunterschiede der Emailschicht an der Haube 3 oder bei der Klebstoffdosierung auftreten können. Der randseitige seitliche Spalt 20 (Figur 5) ermöglicht das Austreten von Luft beim Verkleben.

Der in den Figuren 1 bis 5 dargestellte Deckel 1 ist in Draufsicht kreisrund ausgestaltet. Es ist natürlich auch möglich, einen Deckel mit anderen Formen herzustellen, wobei beispielshaft ein Deckel 1' in den Figuren 6 bis 10 dargestellt ist, der in Draufsicht quadratisch oder rechteckförmig ausgebildet ist. Gleiche Bezugszeichen sind mit einem Strich versehen.

Der Deckel 1' umfasst einen Träger 2' mit einer quadratischen Trägerplatte 10', an der Oberseite ein mittleres Stützelement 11 hervorsteht und zudem ein nach oben hervorstehender Rahmen 12' ausgebildet ist, der ähnlich wie der Ring 12 zwischen 0,2 mm und 2 mm nach oben hervorstehen kann. Auf der Außenseite des Rahmens 12' ist eine Stufe 13' durch eine Aussparung gebildet, die überschüssiges Klebemittel aufnehmen kann.

Der Träger 2' umfasst an der Unterseite der Trägerplatte 10' stegförmige Stützelemente 14, hülsenförmige Verbindungselemente 15, an denen ein nach außen hervorstehender Steg 16 als Kippsicherung angeformt ist, und weitere Stützelemente 17 im Eckbereich, die etwas kürzer ausgebildet sind als die anderen Stützelemente 14 und Verbindungselemente 15, aber dennoch an einer Oberfläche einer Sanitärwanne im Bereich einer Vertiefung anliegen können. Die Anzahl der Stützelemente 14 und 17 und deren Positionierung kann abhängig von der Geometrie des Deckels 1 oder 1' sowie der Form der Vertiefung ausgewählt werden.

Auch bei dem Deckel 1' kann eine Fehlstelle 7 an der Unterseite 6 der Haube 3' beim Verkleben versiegelt werden, wobei das Klebemittel innerhalb des Rahmens 12' verteilt wird und nur über überschüssiges Klebemittel optional in die Stufe 13' gelangen kann.

Bei den dargestellten Ausführungsbeispielen ist zum Injizieren von Klebemittel kein Injektionskanal gezeigt, der aber optional an dem Träger 10 oder 10' vorgesehen werden kann, um das Verkleben des Deckels 1 oder 1' durch das Injizieren von Klebemittel vorzunehmen, beispielsweise auch in einem automatisierten Verfahren.

### Bezugszeichenliste

- 1, 1': Deckel
- 2, 2': Träger
- 3, 3': Haube
- 4: Oberseite
- 5: Rand
- 6: Unterseite
- 7: Fehlstelle
- 9: Kammer
- 10, 10': Trägerplatte
- 11: Stützelement
- 12: Ring
- 12': Rahmen
- 13, 13': Stufe
- 14: Stützelement
- 15: Verbindungselement
- 16: Steg
- 17: Stützelement
- 20: Spalt

## Patentansprüche

1. Deckel (1, 1') für eine Sanitärwanne, mit einem mit Stützelementen (14, 16, 17) versehenen Träger (2, 2'), der mit einer Haube (3, 3') aus einem emaillierten Stahlblech verklebt ist, wobei die Haube (3, 3') eine im Wesentlichen ebene Oberseite (4, 4') und einen umlaufenden umgebogenen Rand (5, 5') aufweist, und der Träger (2, 2') innerhalb des umgebogenen Randes (5, 5') an einer Unterseite (6) der Haube (3, 3') angeordnet ist, **dadurch gekennzeichnet, dass** der Träger (2, 2') an einem äußeren Rand über einen ungefüllten Spalt (20) mit einer Breite zwischen 1 mm bis 6 mm beabstandet von dem umgebogenen Rand (5, 5') der Haube (3, 3') angeordnet ist.

2. Deckel nach Anspruch 1, **dadurch gekennzeichnet, dass** der Spalt (20) eine Breite zwischen 2 mm bis 4 mm aufweist.

3. Deckel nach Anspruch 1 oder 2, **dadurch gekennzeichnet, dass** der Träger (2, 2') am Rand eine Stufe (13, 13') aufweist, die beabstandet von einer Unterseite (6) der Haube (2, 2') angeordnet ist.

4. Deckel nach einem der vorhergehenden Ansprüche, **dadurch gekennzeichnet, dass** der Träger (2, 2') an seiner Oberseite einen umlaufenden Rahmen (12') oder Ring (12) aufweist, auf dem die Haube (3, 3') mit einer Unterseite (6) aufliegt.

5. Deckel nach Anspruch 4, **dadurch gekennzeichnet, dass** ein Raum innerhalb des umlaufenden Ringes (12) oder Rahmens (12') mit Klebemittel gefüllt ist.

6. Deckel nach Anspruch 4 oder 5, **dadurch gekennzeichnet, dass** der umlaufende Ring (12) oder Rahmen (12') benachbart zu der Stufe (13, 13') am Rand angeordnet ist.

7. Deckel nach einem der Ansprüche 4 bis 6, **dadurch gekennzeichnet, dass** der umlaufende Rahmen (12') oder Ring (12) an einer Oberseite des Trägers (2, 2') um 0,2 mm bis 2 mm, insbesondere 0,5 mm bis 1,5 mm, hervorsteht.

8. Deckel nach einem der vorhergehenden Ansprüche, **dadurch gekennzeichnet, dass** im mittleren Bereich der zu der Unterseite der Haube (3, 3') gewandten Seite des Trägers (2, 2') ein hervorstehendes Stützelement (11) ausgebildet ist, das an einer Untersite der Haube (3, 3') anliegt.

9. Deckel nach einem der vorhergehenden Ansprüche, **dadurch gekennzeichnet, dass** der Träger (2, 2') eine in der Haube (3, 3') aufgenommene Trägerplatte (10) aufweist, an der über den umgebogenen Rand (5, 5') der Haube (3, 3') nach unten hervorstehende Stützelemente (14, 16, 17) angeformt sind.

10. Deckel nach einem der vorhergehenden Ansprüche, **dadurch gekennzeichnet, dass** der Träger (2, 2') als einstückiges Bauteil aus Kunststoff hergestellt ist.

## Claims

1. Cover (1, 1') for a sanitary tub, having a support (2, 2') which is provided with supporting elements (14, 16, 17) and is bonded to a hood (3, 3') made of an enameled steel sheet, wherein the hood (3, 3') has a substantially flat upper side (4, 4') and a circumferentially bent edge (5, 5'), and the support (2, 2') is arranged inside the bent edge (5, 5') on an underside (6) of the hood (3, 3'), **characterized in that** the support (2, 2') is arranged on an outer edge over an unfilled gap (20) having a width of between 1 mm to 6 mm spaced from the bent edge (5, 5') of the hood (3, 3').

2. Cover according to claim 1, **characterized in that** the gap (20) has a width between 2 mm to 4 mm.

3. Cover according to claim 1 or 2, **characterized in that** the support (2, 2') has a step (13, 13') at the edge, which is arranged at a distance from an underside (6) of the hood (3, 3').

4. Cover according to one of the preceding claims, **characterized in that** the support (2, 2') has on its upper side a circumferential frame (12') or ring (12) on which the hood (3, 3') rests with an underside (6).

5. Cover according to claim 4, **characterized in that** a space inside the circumferential ring (12) or frame (12') is filled with adhesive.

6. Cover according to claim 4 or 5, **characterized in that** the circumferential ring (12) or frame (12') is arranged adjacent to the step (13, 13') at the edge.

7. Cover according to one of claims 4 to 6, **characterized in that** the circumferential frame (12') or ring (12) protrudes on an upper side of the support (2, 2') by 0.2 mm to 2 mm, in particular 0.5 mm to 1.5 mm.

8. Cover according to one of the preceding claims, **characterized in that** in the central region of the side of the support (2, 2') facing the underside of the hood (3, 3'), a projecting supporting element (11) is formed, which rests against an underside of the hood (3, 3').

9. Cover according to one of the preceding claims, **characterized in that** the support (2, 2') has a supporting plate (10) which is accommodated in the hood (3, 3') and on which downwardly projecting supporting elements (14, 16, 17) are integrally formed over the bent edge (5, 5') of the hood (3, 3').

10. Cover according to one of the preceding claims, **characterized in that** the support (2, 2') is produced as an integral component made of plastic.

## Revendications

1. Couvercle (1, 1') pour un bac sanitaire, avec un support (2, 2') muni d'éléments d'appui (14, 16, 17) auquel est collé une calotte (3, 3') en tôle d'acier émaillée, dans lequel la calotte (3, 3') présente une face supérieure (4, 4') sensiblement plane et un bord incurvé (5, 5') qui en fait le tour, le support (2, 2') étant disposé à l'intérieur du bord incurvé (5, 5') sur une face inférieure (6) de la calotte (3, 3'), **caractérisé en ce que** le support (2, 2') est disposé sur un bord extérieur à distance du bord incurvé (5, 5') de la calotte (3, 3') via un interstice (20) non comblé large de 1 mm à 6 mm.

2. Couvercle selon la revendication 1, **caractérisé en ce que** l'interstice (20) présente une largeur comprise entre 2 mm et 4 mm.

3. Couvercle selon la revendication 1 ou 2, **caractérisé en ce que** le support (2, 2') présente sur le bord un gradin (13, 13') disposé à distance d'une face inférieure (6) de la calotte (3, 3').

4. Couvercle selon l'une des revendications précédentes, **caractérisé en ce que** le support (2, 2') présente sur sa face supérieure un cadre (12') ou un anneau (12) circonférentiel sur lequel la calotte (3, 3') repose par une face inférieure (6).

5. Couvercle selon la revendication 4, **caractérisé en ce qu'**un espace formé à l'intérieur de l'anneau (12) ou du cadre circonférentiel (12') est rempli d'adhésif.

6. Couvercle selon la revendication 4 ou 5, **caractérisé en ce que** l'anneau (12) ou le cadre circonférentiel (12') est disposé au voisinage du gradin (13, 13') sur le bord.

7. Couvercle selon l'une des revendications 4 à 6, **caractérisé en ce que** le cadre (12') ou l'anneau circonférentiel (12) dépasse sur une face supérieure du support (2, 2') de 0,2 mm à 2 mm, en particulier de 0,5 mm à 1,5 mm.

8. Couvercle selon l'une des revendications précédentes, **caractérisé en ce qu'**est formé dans la partie centrale de la face du support (2, 2') tournée vers la face inférieure de la calotte (3, 3') un élément d'appui (11) en relief qui repose contre une face inférieure de la calotte (3, 3').

9. Couvercle selon l'une des revendications précédentes, **caractérisé en ce que** le support (2, 2') présente une plaque de support (10) logée dans la calotte (3, 3'), sur laquelle sont formés des éléments d'appui (14, 16, 17) qui dépassent vers le bas au-delà du bord incurvé (5, 5') de la calotte (3, 3').

10. Couvercle selon l'une des revendications précédentes, **caractérisé en ce que** le support (2, 2') est un élément formé d'une seule pièce en matière plastique.
